# EUROPÄISCHE PATENTSCHRIFT

(11) **EP 2 392 867 B1**
(45) Veröffentlichungstag und Bekanntmachung des Hinweises auf die Patenterteilung: **01.01.2020**
(21) Anmeldenummer: 11003877.5
(22) Anmeldetag: 11.05.2011
(51) Int. Cl.: F24D 19/10

(54) **Informationssystem, basierend auf einem Heizsystem mit lokalen Versorgungspumpen, und Verfahren zur Nutzung des Informationssystems**
Information system based on a heating system with local supply pumps and method for using the information system
Système d'information basé sur un système de chauffage avec des pompes d'alimentation locale, et procédé d'utilisation du système d'information

(30) Priorität: 20.05.2010 DE 102010022213
(43) Veröffentlichungstag der Anmeldung: 07.12.2011
(73) Patentinhaber: METRONA Union GmbH, 81379 München (DE)
(72) Erfinder: Schröder, Franz Dr., 82054 Sauerlach (DE); Heckmann, Dieter, 81475 München (DE)
(74) Vertreter: Prinz & Partner mbB

(56) Entgegenhaltungen:
- EP-A1- 2 151 578
- EP-A2- 0 866 279
- EP-A2- 2 327 971
- DE-B1- 2 247 354
- Wilo-Geniax Das ET AL: "Systemkomponenten und Zubehör Katalog Heizung", , 20 February 2009 (2009-02-20), pages 1-108, XP055367994, Retrieved from the Internet: URL:http://www.majo.rs/page_files/page_97/ A4-GENIAX 2009.pdf [retrieved on 2017-04-27]

## Beschreibung

Die Erfindung betrifft ein Informationssystem, mit einem Heizsystem mit mehreren lokalen Versorgungspumpen. Die Erfindung betrifft ferner ein Verfahren zur Nutzung eines solchen Informationssystems.

Es ist aufgrund zukunftsweisender Testergebnisse zu erwarten, dass in immer mehr Heizsystemen anstelle einer zentralen Umwälzpumpe kleine lokale Versorgungspumpen eingesetzt werden, die den Heizmediumzufluss dezentral für jeden Heizkörper individuell regeln und somit die gängigen Thermostatventile ersetzen können. In einem solchen Heizsystem mit lokalen Versorgungspumpen (nachfolgend kurz LVP-Heizsystem genannt) werden die Wärmeübergabe innerhalb des Heizungssystems und die Wärmeabgabe der Heizkörper hydraulisch optimiert, indem die Betriebsparameter der lokalen Versorgungspumpen über eine Vernetzung (drahtgebunden oder Funk) ständig zentral erfasst und gesteuert werden. Neben diesem nicht unerheblichen Energieeinsparpotenzial durch den Wegfall der Drosselregelung bieten LVP-Heizsysteme auch noch weitere Vorteile, die für die Erfindung jedoch unerheblich sind. Weitere Einzelheiten eines LVP-Heizsystems können der DE 10 2006 041 345 A1 entnommen werden.

Die EP 0 866 279 A2 offenbart ein Informationssystem gemäß dem Oberbegriff des Anspruchs 1 und zeigt ein frühes Heizsystem mit mehreren lokalen Versorgungspumpen, bei dem für jeden Heizkörper eine separate Pumpe vorgesehen ist, die im Vor- oder Rücklauf des jeweiligen Heizkörpers liegt. Die Pumpe wird durch eine elektronische Regelungsvorrichtung gesteuert, die mit Messfühlern die Raumtemperatur und die des Heizkörpers misst. Die Pumpe kann ein Anzeigedisplay aufweisen, das den Zustand der Pumpe, den Wärmeverbrauch, die Vor- und/oder Rücklauftemperatur und/oder Fehlermeldungen wiedergibt. Die elektronische Regelungsvorrichtung ist mit elektronischen Regelungsvorrichtungen weiterer Heizkörper und/oder mit einem zentralen Rechner verbunden.

Ein Heizungssystem mit einem Heizkessel, mehreren Heizkreisen und wenigstens einer thermostatgesteuerten Umwälzpumpe ist aus der DE 2 247 354 B1 bekannt. Jedem Heizkreis ist ein von wenigstens einem Thermostaten beeinflusstes Steuergerät mit einem eigenen Schaltkasten zugeordnet, mittels dem der jeweilige Heizkreisbetrieb einstellbar und der zugehörige Heizenergieverbrauch feststellbar ist. Eine Ist-Temperatur kann von einem Raumfühler oder einem Rücklauffühler an das Steuergerät übermittelt werden. Bei einer Differenz zwischen einer eingestellten Soll-Temperatur und der abgefühlten Ist-Temperatur wird durch das Steuergerät der Heizkreis so lange betrieben, bis die Temperaturdifferenz ausgeglichen ist. Dazu hat das Schaltgerät für den betreffenden Heizkreis jeweils eine Förderpumpe, die in einem Rohrstrang von einer zentralen Vorlaufleitung zu einer Ringleitung des Heizkreises eingeschaltet ist.

Die Nutzung von Informationen, die durch den Einsatz lokaler Versorgungspumpen verfügbar werden, für Zwecke, die nicht unmittelbar im Zusammenhang mit dem Betrieb des LVP-Heizsystems stehen, ist für eine konkrete Anwendung aus der DE 10 2008 038 441 B3 bekannt. Darin ist beschrieben, wie eine betriebsabhängige Größe einer lokalen Versorgungspumpe in die Bestimmung einer repräsentativen Heizkörpertemperatur für eine genauere Bestimmung der Wärmemengenabgabe dieses Heizkörpers einbezogen wird, insbesondere im Rahmen einer Bestimmung der Heizkostenverteilung.

Aufgabe der Erfindung ist es, ein Heizsystem mit mehreren lokalen Versorgungspumpen systemtechnisch so zu erweitern, dass Informationen über das Verbrauchsverhalten und/oder über das Raumklima, die über rein auf den Betrieb bzw. die Steuerung des LVP-Heizsystems bezogene Informationen hinausgehen, verfügbar gemacht werden.

Gelöst wird diese Aufgabe durch ein Informationssystem mit den Merkmalen des Anspruchs 1 und durch ein Verfahren zur Nutzung eines Informationssystems mit den Merkmalen des Anspruchs 6. Vorteilhafte und zweckmäßige Ausgestaltungen des erfindungsgemäßen Informationssystems bzw. des erfindungsgemäßen Verfahrens sind in den zugehörigen Unteransprüchen angegeben.

Die Erfindung ermöglicht es, aufbauend auf der vorgegebenen Struktur eines LVP-Heizsystems, mit wenigen zusätzlichen Mitteln ein Informationssystem zu schaffen, das unter anderem über den aufsummierten und augenblicklichen Energieverbrauch in einer einzelnen Wohneinheit und/oder einer ganzen Liegenschaft Auskunft geben kann. Insbesondere kann somit bei einem LVP-Heizsystem durch Nutzung von dessen Infrastruktur und eine erweiterte Auswertung der Betriebsdaten des LVP-Heizsystems in Kombination mit den zusätzlich verfügbaren Sensordaten in sehr effizienter Weise eine Smart-Metering-Funktionalität geschaffen werden.

Die zentrale Recheneinheit verfügt erfindungsgemäß über Mittel zur Auswertung der von den Sensoreinheiten übermittelten Daten in Verbindung mit den Soll-/Istwerten der Betriebsparameter der lokalen Versorgungspumpen.

Die Erfindung schafft auch ein Verfahren zur Nutzung eines erfindungsgemäßen Informationssystems. Beim erfindungsgemäßen Verfahren werden von den Sensoreinheiten übermittelte Daten in Verbindung mit Betriebsparametern der lokalen Versorgungspumpen ausgewertet.

Weitere Vorteile der Erfindung ergeben sich aus der nachfolgenden Beschreibung und aus den beigefügten Zeichnungen, auf die Bezug genommen wird. In den Zeichnungen zeigen schematisch:
- Figur 1 den Aufbau eines LVP-Heizsystems nach dem Stand der Technik;
- Figur 2 die Erweiterung des LVP-Heizsystems zu einem erfindungsgemäßen Informationssystem; und
- Figur 3 einen Heizkörper mit lokaler Versorgungspumpe und einer Kommunikationseinrichtung.

In Figur 1 ist der grundlegende Aufbau eines bestehenden LVP-Heizsystems dargestellt. Eine Heizanlage HA erwärmt ein Heizmedium und wird außerdem zur Warmwasserbereitung (symbolisiert durch WW) genutzt. Über einen von der Heizanlage HA ausgehenden Vorlaufstrang 12 werden mehrere Heizkörper 10 mit dem erwärmten Heizmedium versorgt. Nach dem Durchlauf durch die Heizkörper 10 wird das Heizmedium jeweils in einen Rücklaufstrang 14 abgegeben, der wiederum in die Heizanlage HA mündet.

Jedem Heizkörper 10 ist eine lokale Versorgungspumpe 16 zugeordnet, die den Durchfluss des Heizmediums durch den jeweiligen Heizkörper 10 individuell regelt. Die lokalen Versorgungspumpen 16 sind mit einem Temperatursensor T_{R} ausgestattet, der fortlaufend die aktuelle Rücklauftemperatur des Heizmediums misst. Die lokalen Versorgungspumpen 16 sind im dargestellten Beispiel am Rücklauf jedes Heizkörpers 10 vorgesehen (könnten grundsätzlich aber auch an anderer Stelle angeordnet sein).

Die lokalen Versorgungspumpen 16 sind über ein Bussystem oder in anderer geeigneter Weise (drahtgebunden oder drahtlos) mit einer zentralen Recheneinheit 18 verbunden. Die zentrale Recheneinheit 18 empfängt in kurzen Abständen (z. B. in der Größenordnung von einer Minute) aktuelle Istwerte von Betriebsparametern der lokalen Versorgungspumpen 16. Diese Werte lassen einen Rückschluss auf den Volumenstrom zu, der durch die jeweilige Pumpe 16 bzw. durch den jeweiligen Heizkörper 10 fließt. Außerdem empfängt die zentrale Recheneinheit 18 die von den Temperatursensoren T_{R} gemessenen aktuellen Rücklauftemperaturen des Heizmediums an den Stellen der einzelnen Pumpen 16.

Im Betrieb des LVP-Heizsystems steuert eine Steuereinheit 20, basierend auf berechneten aktuellen Sollwerten von Betriebsparametern, die lokalen Versorgungspumpen 16 an. Die Sollwerte basieren wiederum auf Vorgaben, die der Nutzer der Wohneinheit über eine zentrale Bedien- und Anzeigeeinheit 22 eingeben kann. Recheneinheit 18, Steuereinheit 20 und/oder Bedien- und Anzeigeeinheit 22 können in einem gemeinsamen Gerät oder in physikalisch getrennten Geräten verwirklicht sein, was für die Funktionalität des LVP-Heizsystems grundsätzlich unerheblich ist. Der Einfachheit halber soll nachfolgend angenommen werden, dass der Begriff Recheneinheit wenigstens die Funktionalitäten der Recheneinheit 18 und der Steuereinheit 20 umfasst.

Figur 2 zeigt ein erweitertes LVP-Heizsystem, bei dem zusätzlich zu den lokalen Versorgungspumpen 16 weitere Sensoreinheiten 24 direkt oder indirekt an die zentrale Recheneinheit 18 angekoppelt sind. Als Sensoreinheiten 24 sollen allgemein informationsgebende Einheiten verstanden werden, die auf einem Sensor im weitesten Sinne basieren. Insbesondere zählen hierzu:
- elektronische Heizkostenverteiler;
- an den Heizkörpern 10 angebrachte Temperatursensoren;
- Wärmemengenzähler;
- Wasserzähler;
- Stromzähler;
- Gaszähler;
- weitere Verbrauchszähler;
- Feuchtesensoren;
- CO₂-Sensoren;
- Fensterstellungssensoren;
- weitere Statusmelder.

Die von den Sensoreinheiten 24 ermittelten Daten werden indirekt über das vorhandene Netz des LVP-Heizsystems an die zentrale Recheneinheit 18 übermittelt. Hierfür ist an einer, an mehreren oder an allen lokalen Versorgungspumpen 16 eine Datenübertragungsschnittstelle 28 zum Empfangen und/oder Senden von Daten der Sensoreinheiten 24 vorgesehen. Die Datenübertragungsschnittstelle 28 ist an der lokalen Versorgungspumpe 16 selbst oder an deren lokaler Steuereinrichtung 26 (Verteilerbuchse) angeordnet, die üblicherweise einen Endpunkt eines vorhandenen Bussystems darstellt, das die lokalen Versorgungspumpen 16 an die zentrale Recheneinheit 18 anbindet (siehe Figur 3).

Die von den Sensoreinheiten 24 auf Abruf oder fortlaufend in kurzen zeitlichen Abständen gesendeten Daten werden von einer oder mehreren Datenübertragungsschnittstellen 28 empfangen und dann über das vorhandene Netz des LVP-Heizsystems an die zentrale Recheneinheit 18 weitergeleitet. Die Übertragung der Daten der Sensoreinheiten 24 an die Recheneinheit 18 knüpft dabei an die Übertragung der Betriebsparameter der lokalen Versorgungspumpen 16 an die Recheneinheit 18 an, insbesondere hinsichtlich der kurzen zeitlichen Abstände dieser Datenübermittlung.

Für die Übertragung der Daten der Sensoreinheiten 24 zu der bzw. den Datenübertragungsschnittstellen 28 ist ein Verfahren basierend auf RFID-Technologie vorgesehen, wobei die Sensoreinheiten 24 mit RFID-Repeatern ausgestattet sind. Insbesondere im Falle eines vorhandenen geeigneten Bussystems fungiert eine lokale Versorgungspumpe 16 als Master, eine Sensoreinheit 24 als Slave.

Es kann aber auch klassische Hochfrequenztechnik für die Datenübertragung verwendet werden. Grundsätzlich ist auch eine zumindest teilweise drahtgebundene Verbindung zwischen den Sensoreinheiten 24 und der bzw. den Datenübertragungsschnittstellen 28 möglich. Die Daten der Sensoreinheiten 24 können auch direkt (drahtgebunden oder drahtlos) an die Recheneinheit 18 kommuniziert werden.

An der Anzeige- und Bedienvorrichtung 22, die sich in der Wohneinheit befindet, lassen sich die Daten der Sensoreinheiten 24 vom Nutzer jederzeit abrufen, auch in ausgewerteter Form. Die zentrale Recheneinheit 18 verfügt über Mittel zur Auswertung der von den Sensoreinheiten 24 übermittelten Daten in Verbindung mit den Soll-/Istwerten der Betriebsparameter der lokalen Versorgungspumpen 16. Die dadurch erreichbare Funktionalität des Systems sollen am Beispiel von zusätzlich vorgesehenen elektronischen Heizkostenverteilern mit integrierten, an die Heizkörper 10 gekoppelten Temperatursensoren kurz erläutert werden.

Eine gemeinsame Auswertung der Daten dieser Temperatursensoren zusammen mit den Betriebsparametern der lokalen Versorgungspumpen 16 ermöglicht die Bestimmung der relativen (bei zusätzlicher Kenntnis der absoluten umgesetzten Energiemenge des gesamten Heizsystems auch der absoluten) Wärmemengenabgabe eines Heizkörpers 10 - oder einer beliebigen Gruppe von Heizkörpern 10 innerhalb einer Wohneinheit oder Liegenschaft - innerhalb bestimmter Zeitintervalle (Wochen-, Monats-, Jahresintervalle). Alternativ zu den Heizkostenverteilern sind auch einfache, an den Heizkörpern 10 angebrachte Temperatursensoren 30 ausreichend, wie in Figur 3 dargestellt.

Durch die Einbindung eines DIN-Norm-konformen repräsentativen Temperaturmesspunktes am Heizkörper 10 können die DIN-Normen für elektronische Heizkostenverteilersysteme direkt erfüllt werden. Die Bestimmung der Wärmemengenabgaben ermöglicht nach weiterer Einspielung der notwendigen Daten bezüglich des Primärenergieaufwands (Gas-, Strom-, Brennstoff- und/oder Fernwärmemenge) sowie der Betriebskosten von geeigneter Stelle die Durchführung einer vollständigen Heizkostenabrechnung durch einen Abrechnungsdienstleister.

Speziell für den Zweck der Bestimmung der Wärmemengenabgabe ist der Einsatz von RFID-Technologie besonders vorteilhaft, weil sie eine leichte Identifizierung der Temperatursensoren und eine zuverlässige und kostengünstige Kommunikation zwischen den Sensoren und den Datenübertragungsschnittstellen 28 gewährleistet.

Bei einem systemtechnisch erweiterten LVP-Heizsystem kann bei entsprechend eingebundenen Sensoreinheiten 24 die Anzeige- und Bedienvorrichtung 22 zur interaktiven Darstellung des aufsummierten und augenblicklichen Energieverbrauchs der Wohneinheit genutzt werden. Der so gestattete zeitnahe und spontane Zugang des Nutzers zu den wesentlichen Daten, die ihm (ggf. in ausgewerteter Form) sein aktuelles und sein Langzeit-Verbrauchsverhalten offenlegen, entspricht einer Smart-Metering-Funktionalität unter Ausnutzung der vorhandenen Infrastruktur des LVP-Heizsystems.

Selbstverständlich lassen sich auch in größerem Rahmen durch einen Dienstleister aktuelle und aufsummierte Verbrauchsdaten erheben, insbesondere in Bezug auf mehrere Wohneinheiten und Liegenschaften. Nutzer können nach einer entsprechenden Authentifizierung beim Dienstleister Zugriff auf die Verbrauchsdaten ihrer Wohneinheit erhalten, wobei die Daten vom Dienstleister auf einen mobilen Empfänger (Mobiltelefon, etc.) übertragen oder über ein Internet-Portal oder in Form einer individuell vorkonfigurierten Website verfügbar gemacht werden können. Auf diese Weise kann ein Nutzer z. B. die Heizkostenabrechnung eines Abrechnungsdienstleisters verifizieren.

## Patentansprüche

1. Informationssystem, umfassend ein Heizsystem mit einer zentralen Recheneinheit (18), welche eine Steuereinheit (20) umfasst, und mit mehreren Heizkörpern (10) und mehreren lokalen Versorgungspumpen (16), wobei jedem Heizkörper (10) eine lokale Versorgungspumpe (16) zugeordnet ist, um einen Heizmediumzufluss dezentral für jeden Heizkörper (10) individuell zu regeln, wobei die lokalen Versorgungspumpen (16) mit der zentralen Recheneinheit (18) vernetzt sind, wobei die lokalen Versorgungspumpen (16) mit je einem Temperatursensor (Tr) zur fortlaufenden Messung eines durch das Heizsystem fließenden Heizmediums ausgestattet sind, wobei die zentrale Recheneinheit (18) aktuelle Sollwerte von Betriebsparametern der lokalen Versorgungspumpen (16) berechnet und aktuelle Istwerte von Betriebsparametern der lokalen Versorgungspumpen (16) empfängt, so dass anhand dieser Werte ein Volumenstrom des Heizmediums ermittelt werden kann, welcher Volumenstrom durch die jeweilige lokale Versorgungspumpe (16) und durch den jeweiligen Heizkörper (10) fließt, wobei im Betrieb des Heizsystems die Steuereinheit (20) basierend auf berechneten aktuellen Sollwerten von Betriebsparametern die lokalen Versorgungspumpen (16) ansteuert,
**dadurch gekennzeichnet, dass** das Informationssystem (16) weitere Sensoreinheiten (24), die nicht unmittelbar im Zusammenhang mit dem oben beschriebenen grundlegenden Betrieb des Heizsystems stehen, umfasst, und dass zusätzlich zu den lokalen Versorgungspumpen (16) die weiteren Sensoreinheiten (24) direkt oder indirekt an die zentrale Recheneinheit (18) angekoppelt sind, und dass die zentrale Recheneinheit (18) über Mittel zur Auswertung der von den Sensoreinheiten (24) übermittelten Daten in Verbindung mit den Soll-/Istwerten der Betriebsparameter der lokalen Versorgungspumpen (16) verfügt.

2. Informationssystem nach Anspruch 1, **dadurch gekennzeichnet, dass** die weiteren Sensoreinheiten (24) von wenigstens einem der folgenden Typen sind: elektronischer Heizkostenverteiler; an einem Heizkörper (10) angebrachter Temperatursensor; Verbrauchszähler, insbesondere Wärmemengenzähler, Wasserzähler, Stromzähler oder Gaszähler; Feuchtesensor; CO₂-Sensor; Statusmelder, insbesondere Fensterstellungssensor.

3. Informationssystem nach einem der vorhergehenden Ansprüche, **dadurch gekennzeichnet, dass** an einer lokalen Versorgungspumpe (16), insbesondere an deren lokaler Steuereinrichtung (26), eine Datenübertragungsschnittstelle (28) zum Empfangen und/oder Senden von Daten einer Sensoreinheit (24) vorgesehen ist.

4. Informationssystem nach Anspruch 3, **dadurch gekennzeichnet, dass** die Übertragung von Daten zwischen der Sensoreinheit (24) und der Datenübertragungsschnittstelle (28) auf RFID-Technologie basiert.

5. Informationssystem nach einem der vorhergehenden Ansprüche, **dadurch gekennzeichnet, dass** eine Anzeige- und Bedienvorrichtung (22) des Heizsystems zur Anzeige von Daten der Sensoreinheiten (24) eingerichtet ist.

6. Verfahren zur Nutzung eines Informationssystems nach einem der vorhergehenden Ansprüche, **dadurch gekennzeichnet, dass** von den weiteren Sensoreinheiten (24) übermittelte Daten in Verbindung mit Betriebsparametern der lokalen Versorgungspumpen (16) ausgewertet werden.

7. Verfahren nach Anspruch 6, **dadurch gekennzeichnet, dass** durch eine gemeinsame Auswertung der Daten von Temperatursensoren, die an Heizkörpern (10) des Heizsystems angebracht oder an diese gekoppelt sind, zusammen mit den Betriebsparametern der lokalen Versorgungspumpen (16) die Wärmemengenabgabe der Heizkörper (10) bestimmt wird, insbesondere innerhalb eines Abrechnungszeitintervalls im Rahmen einer Heizkostenabrechnung.

8. Verfahren nach Anspruch 6, **dadurch gekennzeichnet, dass** auf einer interaktiven Anzeige- und Bedienvorrichtung (22) des Heizsystems Daten bezüglich des aufsummierten und/oder augenblicklichen Energieverbrauchs einer Wohneinheit dargestellt werden.

9. Verfahren nach Anspruch 6, **dadurch gekennzeichnet, dass** ein Nutzer nach einer Authentifizierung bei einem Dienstleister Zugriff auf die mittels des Informationssystems erhobenen Verbrauchsdaten seiner Wohneinheit erhält, wobei die Verbrauchsdaten insbesondere auf einen mobilen Empfänger übertragen oder über ein Internet-Portal oder in Form einer individuell vorkonfigurierten Website verfügbar gemacht werden.

## Claims

1. An information system, comprising a heating system with a central processing unit (18) which comprises a control unit (20), and with a plurality of radiators (10) and a plurality of local supply pumps (16), wherein with each radiator (10) a local supply pump (16) is associated in order to individually regulate an inflow of heating medium decentrally for each radiator (10), wherein the local supply pumps (16) are networked with the central processing unit (18), wherein the local supply pumps (16) each are equipped with a temperature sensor (Tr) for the continuous measurement of a heating medium flowing through the heating system, wherein the central processing unit (18) calculates current setpoint values of operating parameters of the local supply pumps (16) and receives current actual values of operating parameters of the local supply pumps (16) so that with reference to these values a volume flow of the heating medium can be determined, which volume flow flows through the respective local supply pump (16) and through the respective radiator (10), wherein in operation of the heating system the control unit (20) actuates the local supply pumps (16) based on calculated current setpoint values of operating parameters,
**characterized in that** the information system (16) comprises further sensor units (24) which are not directly connected with the above-described fundamental operation of the heating system, and that in addition to the local supply pumps (16) the further sensor units (24) are directly or indirectly coupled to the central processing unit (18), and that the central processing unit (18) is provided with means for evaluating the data transmitted by the sensor units (24) in conjunction with the setpoint/actual values of the operating parameters of the local supply pumps (16).

2. The information system according to claim 1, **characterized in that** the further sensor units (24) are of at least one of the following types: electronic heating cost distributor; temperature sensor mounted on a radiator (10); consumption meter, in particular calorimeter, water meter, electricity meter or gas meter; humidity sensor; CO₂ sensor; status indicator, in particular window position sensor.

3. The information system according to any of the preceding claims, **characterized in that** on a local supply pump (16), in particular on its local control device (26), a data transmission interface (28) is provided for receiving and/or transmitting data of a sensor unit (24).

4. The information system according to claim 3, **characterized in that** the transmission of data between the sensor unit (24) and the data transmission interface (28) is based on RFID technology.

5. The information system according to any of the preceding claims, **characterized in that** a display and control device (22) of the heating system is equipped to display data of the sensor units (24).

6. A method for utilizing an information system according to any of the preceding claims, **characterized in that** data transmitted by the further sensor units (24) are evaluated in conjunction with operating parameters of the local supply pumps (16).

7. The method according to claim 6, **characterized in that** by a joint evaluation of the data of temperature sensors, which are mounted on radiators (10) of the heating system or are coupled to the same, together with the operating parameters of the local supply pumps (16) the heat quantity output of the radiators (10) is determined, in particular within an accounting period in connection with the billing of heating costs.

8. The method according to claim 6, **characterized in that** on an interactive display and control device (22) of the heating system data concerning the cumulative and/or instantaneous energy consumption of a housing unit are shown.

9. The method according to claim 6, **characterized in that** after an authentication to a service provider a user is allowed access to the consumption data of his housing unit collected by means of the information system, wherein the consumption data in particular are transmitted to a mobile receiver or are made available via an internet portal or in the form of an individually pre-configured website.

## Revendications

1. Système d'information, comprenant un système de chauffage présentant une unité de calcul centrale (18) qui comprend une unité de commande (20), et présentant plusieurs corps de chauffage (10) et plusieurs pompes d'alimentation locales (16), une pompe d'alimentation locale (16) étant associée à chaque corps de chauffage (10) pour régler individuellement une amenée de milieu de chauffage de manière décentralisée pour chaque corps de chauffage (10), les pompes d'alimentation locales (16) étant reliées en réseau avec l"unité de calcul centrale (18), les pompes d'alimentation locales (16) étant équipées d'un capteur de température (Tr) respectif pour la mesure en continu d'un milieu de chauffage s'écoulant à travers le système de chauffage, l'unité de calcul centrale (18) calculant des valeurs de consigne actuelles de paramètres de fonctionnement des pompes d'alimentation locales (16) et recevant des valeurs réelles actuelles de paramètres de fonctionnement des pompes d'alimentation locales (16) de manière à pouvoir déterminer, sur la base de ces valeurs, un flux volumique du milieu de chauffage, quel flux volumique s'écoule à travers la pompe d'alimentation locale (16) respective et à travers le corps de chauffage (10) respectif, l'unité de commande (20) pilotant les pompes d'alimentation locales (16) pendant le fonctionnement du système de chauffage sur la base de valeurs de consigne actuelles calculées de paramètres de fonctionnement,
**caractérisé en ce que** le système d'information (16) comprend des unités de détection supplémentaires (24) qui ne sont pas directement en rapport avec le fonctionnement de base du système de chauffage tel que décrit ci-dessus, et **en ce que** les unités de détection supplémentaires (24) sont directement ou indirectement couplées à l'unité de calcul centrale (18) en plus des pompes d'alimentation locales (16), et **en ce que** l'unité de calcul centrale (18) dispose de moyens d'évaluation des données transmises par les unités de détection (24) ensemble avec les valeurs de consigne/les valeurs réelles des paramètres de fonctionnement des pompes d'alimentation locales (16).

2. Système d'information selon la revendication 1, **caractérisé en ce que** les unités de détection (24) supplémentaires sont d'au moins l'un des types suivants : répartiteur de frais de chauffage électronique ; capteurs de température monté sur un corps de chauffage (10) ; compteur de consommation, en particulier compteur de quantité de chaleur, compteur d'eau, compteur de courant ou compteur à gaz ; capteur d'humidité ; capteur de CO₂ ; indicateur d'état, en particulier capteur de position de fenêtre.

3. Système d'information selon l'une des revendications précédentes, **caractérisé en ce qu'**une interface de transmission de données (28) est prévue sur une pompe d'alimentation locale (16), en particulier sur le moyen de commande local (26) de celle-ci, pour recevoir et/ou envoyer des données d'une unité de détection (24).

4. Système d'information selon la revendication 3, **caractérisé en ce que** la transmission de données entre l'unité de détection (24) et l'interface de transmission de données (28) est basée sur la technologie RFID.

5. Système d'information selon l'une des revendications précédentes, **caractérisé en ce qu'**un dispositif d'affichage et d'utilisation (22) du système de chauffage est aménagé pour l'affichage de données des unités de détection (24).

6. Procédé d'emploi d'un système d'information selon l'une des revendications précédentes, **caractérisé en ce que** des données transmises par les unités de détection supplémentaires (24) sont évaluées ensemble avec des paramètres de fonctionnement des pompes d'alimentation locales (16).

7. Procédé selon la revendication 6, **caractérisé en ce que** la quantité de chaleur dégagée des corps de chauffage (10), en particulier dans un intervalle de temps de facturation dans le cadre d'une facturation de frais de chauffage, est déterminée sur la base d'une évaluation commune des données de capteurs de température montés sur ou couplés à des corps de chauffage (10) du système de chauffage, ensemble avec les paramètres de fonctionnement des pompes d'alimentation locales (16).

8. Procédé selon la revendication 6, **caractérisé en ce que** des données concernant la consommation d'énergie totale et/ou instantanée d'une unité d'habitation sont représentées sur un dispositif interactif d'affichage et d'utilisation (22) du système de chauffage.

9. Procédé selon la revendication 6, **caractérisé en ce qu'**un utilisateur, après une authentification auprès d'un prestataire de services, a accès aux données de consommation de son unité d'habitation saisies au moyen du système d'information, les données de consommation étant en particulier transmises sur un récepteur mobile ou mises à disposition via un portail Internet ou sous forme de site Internet individuellement préconfiguré.
